# EUROPÄISCHE PATENTSCHRIFT

(11) **EP 1 933 592 B1**
(45) Veröffentlichungstag und Bekanntmachung des Hinweises auf die Patenterteilung: **26.07.2017**
(21) Anmeldenummer: 07121745.9
(22) Anmeldetag: 28.11.2007
(51) Int. Cl.: H04R 25/00

(54) **Selbstprogrammierende Hörvorrichtung und entsprechendes Verfahren**
Self-programming hearing device and corresponding method
Dispositif auditif auto-programmable et procédé correspondant

(30) Priorität: 11.12.2006 DE 102006058317
(43) Veröffentlichungstag der Anmeldung: 18.06.2008
(73) Patentinhaber: Sivantos GmbH, 91058 Erlangen (DE)
(72) Erfinder: Rass, Uwe, 90480 Nürnberg (DE)
(74) Vertreter: FDST Patentanwälte

(56) Entgegenhaltungen:
- EP-A- 1 638 367
- EP-A- 1 701 585
- US-A1- 2006 188 116
- US-A1- 2007 047 749
- JUERGEN CARSTENS: "Automatische Einstellung der Parameter eines mobilen Endgeraets fuer Traeger von Hoergeraeten mit Hilfe von RFID" IP.COM JOURNAL, IP.COM INC., WEST HENRIETTA, NY, US, 25. Oktober 2004 (2004-10-25), XP013021588 ISSN: 1533-0001

## Beschreibung

Die vorliegende Erfindung betrifft ein Hörgerät mit einem Speicher zum Speichern von Daten und einer Übertragungseinrichtung zum drahtlosen Kommunizieren. Darüber hinaus betrifft die vorliegende Erfindung ein Hörsystem mit einem derartigen Hörgerät sowie einer Programmiereinheit. Schließlich bezieht sich die vorliegende Erfindung auch auf ein entsprechendes Verfahren zum Programmieren des Hörgeräts.

Hörgeräte sind tragbare Hörvorrichtungen, die zur Versorgung von Schwerhörenden dienen. Um den zahlreichen individuellen Bedürfnissen entgegenzukommen, werden unterschiedliche Bauformen von Hörgeräten wie Hinter-dem-Ohr-Hörgeräte (HdO), Indem-Ohr-Hörgeräte (IdO) und Concha-Hörgeräte bereitgestellt. Die beispielhaft aufgeführten Hörgeräte werden am Außenohr oder im Gehörgang getragen. Darüber hinaus stehen auf dem Markt aber auch Knochenleitungshörhilfen, implantierbare oder vibrotaktile Hörhilfen zur Verfügung. Dabei erfolgt die Stimulation des geschädigten Gehörs entweder mechanisch oder elektrisch.

Hörgeräte besitzen prinzipiell als wesentliche Komponenten einen Eingangswandler, einen Verstärker und einen Ausgangswandler. Der Eingangswandler ist in der Regel ein Schallempfänger, z. B. ein Mikrofon, und/oder ein elektromagnetischer Empfänger, z. B. eine Induktionsspule. Der Ausgangswandler ist meist als elektroakustischer Wandler, z. B. Miniaturlautsprecher, oder als elektromechanischer Wandler, z. B. Knochenleitungshörer, realisiert. Der Verstärker ist üblicherweise in eine Signalverarbeitungseinheit integriert. Dieser prinzipielle Aufbau ist in FIG 1 am Beispiel eines Hinter-dem-Ohr-Hörgeräts dargestellt. In ein Hörgerätegehäuse 1 zum Tragen hinter dem Ohr sind ein oder mehrere Mikrofone 2 zur Aufnahme des Schalls aus der Umgebung eingebaut. Eine Signalverarbeitungseinheit 3, die ebenfalls in das Hörgerätegehäuse 1 integriert ist, verarbeitet die Mikrofonsignale und verstärkt sie. Das Ausgangssignal der Signalverarbeitungseinheit 3 wird an einen Lautsprecher bzw. Hörer 4 übertragen, der ein akustisches Signal ausgibt. Der Schall wird gegebenenfalls über einen Schallschlauch, der mit einer Otoplastik im Gehörgang fixiert ist, zum Trommelfell des Geräteträgers übertragen. Die Stromversorgung des Hörgeräts und insbesondere die der Signalverarbeitungseinheit 3 erfolgt durch eine ebenfalls ins Hörgerätegehäuse 1 integrierte Batterie 5.

Die Programmierung von Hörgeräten und anderen Hörvorrichtungen erfolgt in der Regel durch einen Akustiker, einen Hörgerätefachmann oder einen anderen Fachmann. Dabei wird nicht nur ein gewisses Fachwissen vorausgesetzt, sondern es sind auch spezielle Gerätschaften für die Programmierung notwendig.

Bislang werden Hörgeräte mit Computern und Programmiergeräten (NoahLink, HIPRO, etc.) programmiert. Bei so genannten ultralow-end-Geräten verstellt man zur "Programmierung" am Gerät Trimmer, die aber viel Platz benötigen und die Geräte verteuern.

Aus der Druckschrift DE 101 47 811 C1 ist ebenfalls ein Verfahren zum Programmieren eines Hörgeräts bekannt. Dabei wird codierte Information auf einem gedruckten Medium bereitgestellt und anschließend mittels einer Code-Leseeinheit aufgenommen. Schließlich wird die Information im Hörgerät abgelegt, so dass die Steuerung der Signalverarbeitung im Hörgerät in Abhängigkeit der gespeicherten Information erfolgen kann. Hierzu wird durch Betätigung eines Bedienelements der Code-Leseeinheit eine elektromagnetische Signalübertragung zu dem Hörgerät ausgelöst.

Jede der oben genannten Arten der Programmierung stellt für den Hörgeräteträger einen hohen Aufwand dar. Dieser ist umso höher in Ländern, in denen keine entsprechenden Infrastrukturen bestehen.

Aus der Druckschrift EP 1 389 035 A2 ist ein drahtlos programmierbares Hörhilfsgerät bekannt. Es weist einen Transponder auf, mit dem es Programmiersignale von einem Programmiergerät drahtlos empfangen und bestimmte Antwortsignale zurücksenden kann. Der Transponder besitzt hierzu eine elektrische Spule.

Aus der US 2006/0188116 A1 ist ein durch Präsenz aktiviertes Hörhilfesystem bekannt. Eine Audioeinrichtung gibt einen gewissen Ausgangsschall ab. Ein Nutzer trägt ein für ihn spezifisches Identifikationselement. Das Audiogerät liest dieses Identifikationselement drahtlos aus und passt den Ausgangsschall damit individuell an den Nutzer an.

Des Weiteren beschreibt der Artikel Christoph Poerschmann: "Automatische Einstellung der Parameter eines mobilen Endgeräts für Träger von Hörgeräten mit Hilfe von RFID", IP. COM JOURNAL, IP. COM INC., WEST HENRIETTA, NY, US, 25. Oktober 2004, XP013021588, ISSN: 1533-0001 ein System, bei dem Hörgeräte mit RFID ausgestattet werden. Die Kenndaten und Parameter des Hörgeräts werden auf einem RFID-Chip hinterlegt. Ein mit einem RFID-Leser ausgestattetes Kommunikationsgerät (z.B. Mobiltelefon) kann die Daten auslesen und für die eigene Einstellung heranziehen, wenn es dicht an das entsprechende Ohr gehalten wird.

Weiterhin offenbart die Druckschrift EP 1 701 585 A2 ein Verfahren und ein System zum Einstellen einer Hörvorrichtung. Insbesondere werden mehrere Hörvorrichtungen drahtlos mit Hilfe einer Zentraleinheit eingestellt. Die Identifikation der einzelnen Hörvorrichtungen erfolgt über RFID-Technik.

Die Aufgabe der vorliegenden Erfindung besteht somit darin, ein Hörgerät vorzuschlagen, die auf einfache und komfortable Weise programmiert werden kann. Darüber hinaus soll ein entsprechendes Hörsystem mit Programmiereinheit und ein diesbezügliches Verfahren zur Programmierung vorgeschlagen werden.

Erfindungsgemäß wird diese Aufgabe gelöst durch ein Hörgerät mit einem Speicher zum Speichern von Daten und einer Übertragungseinrichtung zum drahtlosen Kommunizieren, wobei die Übertragungseinrichtung zum Aussenden von Aktivierungsenergie für einen externen passiven Transponder und zum Empfangen von Daten von dem Transponder ausgelegt ist, und die über die Übertragungseinrichtung empfangenen Daten in dem Speicher speicherbar sind.

Darüber hinaus wird erfindungsgemäß bereitgestellt ein Hörsystem mit dem genannten Hörgerät und dem Transponder, der einen Programmierspeicher aufweist, wobei Daten aus dem Programmierspeicher über den Transponder zu dem Hörgerät übertragbar sind.

Außerdem wird zur Lösung der oben genannten Aufgabe bereitgestellt ein Verfahren zum Programmieren eines Hörgeräts durch Speichern von Programmierdaten in einem Transponder, Aktivieren des Transponders durch das Hörgerät und Übertragen der Programmierdaten von dem Transponder zu dem Hörgerät.

In vorteilhafter Weise ist es somit möglich, das Hörgerät mit einem RFID-Transponder, der billig herzustellen ist, zu programmieren, ohne dass andere Geräte notwendig wären. Insbesondere ist auch keine spezielle Energieversorgung für den externen Transponder notwendig, da ja die Energie für die Einstellung bzw. Programmierung von dem Hörgerät selbst stammt. Als Einstell- bzw. Programmiergerät wird somit ein passiver Transponder verwendet.

Das erfindungsgemäße Hörgerät kann darüber hinaus eine Signalverarbeitungseinrichtung aufweisen, wobei nur ein vorgegebener Teil der Parameter der Signalverarbeitungseinrichtung durch die übertragenen und im Speicher gespeicherten Daten veränderbar ist. Damit kann beispielsweise ein Hörgerät realisiert werden, das eine Grundeinstellung besitzt, wobei lediglich eine Feineinstellung der Parameter durch den Transponder durchgeführt werden kann. Damit kann eine aufwändig für den individuellen Hörverlust gefundene Grundeinstellung nicht versehentlich durch die leicht handhabbare Programmiereinheit verloren gehen.

Der Transponder kann darüber hinaus ein Einstellelement zum manuellen Einstellen eines von dem Transponder an das Hörgerät übertragbaren Parameters besitzen. Damit kann die Programmierung des Hörgeräts noch weiter in die Hände des Nutzers gegeben werden, ohne den Benutzer zu überfordern.

Vorzugsweise erfolgt die Programmierung des Hörgeräts dadurch, dass es einfach auf den Transponder gelegt wird, woraufhin sie Programmierdaten oder andere Daten von dem Transponder abruft. Das Abrufen der Programmierdaten durch das Hörgerät kann beispielsweise dadurch initiiert werden, dass ein Element an dem Hörgerät manuell betätigt wird. Alternativ kann das Hörgerät auch automatisch erkennen, dass es sich in der Übertragungsreichweite des Transponders befindet. Im letzteren Fall kann der Platzbedarf für Einstellelemente an dem Hörgerät reduziert werden, sofern nicht das Abrufen automatisch beim Einschalten des Hörgeräts erfolgt.

Die vorliegende Erfindung ist anhand der beigefügten Zeichnungen näher erläutert, in denen zeigen:
- FIG 1: den prinzipiellen Aufbau eines Hörgeräts und
- FIG 2: ein Schema zum erfindungsgemäßen Austausch von Daten für die Programmierung eines Hörgeräts.

Das nachfolgend näher geschilderte Ausführungsbeispiel stellt eine bevorzugte Ausführungsform der vorliegenden Erfindung dar.

Entsprechend dem Beispiel von FIG 2 soll ein Hörgerät 10 mit einem Transponder 11 programmiert werden. Das Hörgerät 10 besitzt hierzu ein so genanntes "Wireless-System" das neben Daten auch Energie an externe Schaltungen übertragen kann. Dieses Übertragungssystem ist seitens des Hörgeräts 10 in FIG 2 durch eine Antennenspule 12 symbolisiert. Das Übertragungssystem bzw. die Antennenspule 12 ist an einen Speicher 13 angeschlossen, in dem Programmierdaten für die Signalverarbeitungseinrichtung 3 (vergleiche FIG 1) gespeichert werden können. Letztere ist in FIG 2 der Übersicht halber jedoch nicht eingezeichnet. Außerdem verfügt das Hörgerät 10 noch über einen so genannten "Pushbutton" 14, der zum Programmieren des Hörgeräts 10 gedrückt werden muss.

Der Transponder 11, insbesondere ein RFID-Transponder, stellt eine hörgeräteexterne Schaltung dar, die mit dem Hörgerät 10 drahtlos kommunizieren kann. Hierzu besitzt der Transponder 11 eine Antenne 15, die als spiralförmige Spule auf einem flachen Substrat, das vorzugsweise Scheckkartenformat besitzt, ausgebildet ist. Die Antenne 15 ist mit einem Mikrocontroller 16 und dieser wiederum mit einem Speicher 17 verbunden. Der Speicher 17 beinhaltet die Programmierdaten, die in den Speicher 13 des Hörgeräts 10 zu übertragen sind. Der Mikrocontroller 16 steuert die Datenübertragung auf der Seite des Transponders 11.

Nachfolgend wird die Programmierung des Hörgeräts 10 durch den Transponder 11 in den einzelnen Schritten näher dargestellt. Das Hörgerät 10 wird zur Programmierung einfach auf den RFID-Transponder 11 gelegt oder in dessen Nähe gebracht. Anschließend wird das Hörgerät 10 eingeschaltet bzw. es wird der Pushbutton 14 am Hörgerät 10 gedrückt. Daraufhin erzeugt das Hörgerät 10 ein magnetisches Feld, welches den Transponder 11 mit Energie versorgt. Dies ist in FIG 2 mit einem entsprechenden Pfeil 18 eingezeichnet. Bei dieser Übertragung in Richtung vom Hörgerät 10 zum Transponder 11 können auch Daten übertragen werden, die in FIG 2 jedoch nicht angedeutet sind.

Aktiviert durch die Energie des Hörgeräts 10 antwortet der Transponder 11 mit der Programmierdatensequenz, die im Speicher 17 gespeichert ist. Die Datenübertragung, die mit Pfeil 19 in FIG 2 eingezeichnet ist, erfolgt über Modulation des Magnetfelds. Im Hörgerät werden die empfangenen Daten in den Speicher 13, insbesondere ein EEPROM geschrieben.

Die Programmierung des Hörgeräts erfolgt also erfindungsgemäß auf Initiative des Hörgeräts selbst. Auch die dafür notwendige Energie stammt vom Hörgerät. Dies bedeutet, dass sich das Hörgerät die Einstellungen aktiv vom Transponder holt.

Entsprechend einer weiteren Ausführungsform kann der Transponder 11 zusätzlich einen Trimmer 20, einen Schalter oder ein ähnliches Betätigungselement enthalten. Darüber hinaus kann der Transponder auch mehrere derartige Einstellelemente aufweisen. Damit erhält der Benutzer die Möglichkeit, selbst Parameter individuell einstellen zu können und diese dann auf das Hörgerät zu übertragen. Dies kann im Rahmen der Programmierung, aber auch unabhängig davon erfolgen. Auf diese Weise lassen sich Einstellelemente zum Verändern von Parametern am Hörgerät einsparen.

In der Praxis können beispielsweise N verschiedene Transponder bereitgestellt werden, so dass N Voreinstellungen der Hörgeräte möglich sind. Der Hörgeräteträger wählt dann die für ihn günstigste Einstellung und erwirbt den entsprechenden Transponder. Die Einstellung des Hörgeräts ist damit genau genug, um beispielsweise mit einem lernenden Hörgerät die Feinjustierung durchzuführen.

Eine vorteilhafte Anwendung der Transponder-Programmierung besteht darin, dass sie auf bestimmte Parameter beschränkt werden kann. Damit ist es möglich, dass eine Grundeinstellung des Hörgeräts, die den individuellen Hörverlust betrifft, ausschließlich durch den Akustiker erfolgt. Der Akustiker besitzt hierzu entsprechende Programmiergeräte, im einfachsten Fall auch einen oben geschilderten Transponder. Der Hörgeräteträger kann jedoch selbst nur Transponder erwerben, die zum Programmieren speziell vorgesehener Algorithmen oder Merkmale (Richtmikrofon, Störgeräuschunterdrückung, etc.) geeignet sind. Auch besteht die Möglichkeit, gewisse Funktionen erst nachträglich über einen RFID-Transponder zu aktivieren (Upgrade).

## Patentansprüche

1. Hörgerät mit
- einem Speicher (13) zum Speichern von Daten und
- einer Übertragungseinrichtung (12) zum drahtlosen Kommunizieren, wobei
- die Übertragungseinrichtung (12) zum Aussenden von Aktivierungsenergie für einen externen, passiven Transponder (11) und zum Empfangen von Daten von dem Transponder (11) ausgelegt ist und
- die über die Übertragungseinrichtung (12) empfangenen Daten in dem Speicher (13) speicherbar sind.

2. Hörgerät nach Anspruch 1, wobei die Energie (18) für eine Datenübertragung (19) mit Hilfe der Übertragungseinrichtung (12) ausschließlich von dem Hörgerät (10) stammt.

3. Hörgerät nach Anspruch 1 oder 2, die eine Signalverarbeitungseinrichtung (3) aufweist, wobei nur ein vorgegebener Teil der Parameter der Signalverarbeitungseinrichtung (3) durch die übertragenen und im Speicher (13) gespeicherten Daten veränderbar ist.

4. Hörsystem mit
- einem Hörgerät (10) und einem externen passiven Transponder (11) nach einem der vorhergehenden Ansprüche, wobei
- der Transponder (11) einen Programmierspeicher aufweist, und
- Daten aus dem Programmierspeicher mit Hilfe des Transponders (11) zu dem Hörgerät übertragbar sind.

5. Hörsystem nach Anspruch 4, wobei der Transponder ein Einstellelement (20) zum manuellen Einstellen eines über den Transponder (11) an das Hörgerät übertragenen Parameters besitzt.

6. Verfahren zum Programmieren eines Hörgeräts (10) **gekennzeichnet durch**
- Speichern von Programmierdaten in einem bezüglich des Hörgeräts externen, passiven Transponder (11),
- Aktivieren des Transponders (11) durch das Hörgerät (10) und
- Übertragen der Programmierdaten von dem Transponder (11) zu dem Hörgerät (10).

7. Verfahren nach Anspruch 6, wobei das Hörgerät (10) zu seiner Programmierung auf den Transponder (11) gelegt wird und sie daraufhin die Programmierdaten von dem Transponder (11) abruft.

8. Verfahren nach Anspruch 7, wobei zum Abrufen der Programmierdaten an dem Hörgerät (10) ein Einstellelement (20) manuell betätigt wird.

9. Verfahren nach Anspruch 6 oder 7, wobei das Hörgerät (10) automatisch erkennt, dass sie sich in der Übertragungsreichweite des Transponders (11) befindet, um die Programmierdaten abzurufen.

10. Verfahren nach einem der Ansprüche 6 bis 9, wobei die Energie (18) für eine Datenübertragung (19) ausschließlich von dem Hörgerät (10) bereitgestellt wird.

11. Verfahren nach einem der Ansprüche 6 bis 10, wobei das Hörgerät (10) eine Signalverarbeitungseinrichtung (3) aufweist, und nur ein vorgegebener Teil der Parameter der Signalverarbeitungseinrichtung (3) durch die übertragenen Programmierdaten verändert wird.

12. Verfahren nach einem der Ansprüche 6 bis 11, wobei an dem Transponder (11) ein Parameter manuell eingestellt und von dem Hörgerät (10) abgerufen wird.

## Claims

1. Hearing apparatus with
- a memory (13) for storing data and
- a transmission facility (12) for wireless communication, wherein
- the transmission facility (12) is designed to emit activation energy for an external, passive transponder (11) and to receive data from the transponder (11), and
- the data received by way of the transmission facility (12) are storable in the memory (13).

2. Hearing apparatus according to Claim 1, wherein the energy (18) for a data transmission (19) with the aid of the transmission facility (12) exclusively originates from the hearing apparatus (10).

3. Hearing apparatus according to Claim 1 or 2, comprising a signal processing facility (3), wherein only a prescribed portion of the parameters of the signal processing facility (3) is alterable by the transmitted data stored in the memory (13).

4. Hearing system with
- a hearing apparatus (10) and an external passive transponder (11) according to one of the preceding claims, wherein
- the transponder (11) comprises a programming memory, and
- data from the programming memory are transmittable to the hearing apparatus with the aid of the transponder (11).

5. Hearing system according to Claim 4, wherein the transponder has an adjusting element (20) for manually adjusting a parameter transmitted to the hearing apparatus by way of the transponder (11).

6. Method for programming a hearing apparatus (10), **characterized by**
- storage of programming data in a passive transponder (11) that is external to the hearing apparatus,
- activation of the transponder (11) by the hearing apparatus (10), and
- transmission of the programming data from the transponder (11) to the hearing apparatus (10).

7. Method according to Claim 6, wherein the hearing apparatus (10) is programmed by placing it onto the transponder (11) and it then retrieves the programing data from the transponder (11).

8. Method according to Claim 7, wherein the programming data are retrieved on the hearing apparatus (10) by manually operating an adjusting element (20).

9. Method according to Claim 6 or 7, wherein the hearing apparatus (10) automatically recognizes that it is in the transmission range of the transponder (11) in order to retrieve the programming data.

10. Method according to one of Claims 6 to 9, wherein the energy (18) for a data transmission (19) is provided exclusively by the hearing apparatus (10).

11. Method according to one of Claims 6 to 10, wherein the hearing apparatus (10) comprises a signal processing facility (3) and only a prescribed portion of the parameters of the signal processing facility (3) is altered by the transmitted programming data.

12. Method according to one of Claims 6 to 11, wherein a parameter is set manually on the transponder (11) and retrieved by the hearing apparatus (10).

## Revendications

1. Appareil auditif comportant
- une mémoire (13) destinée à stocker des données et
- un dispositif de transmission (12) destiné à communiquer sans fil, dans lequel
- le dispositif de transmission (12) est conçu pour émettre de l'énergie d'activation destinée à un répéteur externe passif (11) et à recevoir des données en provenance du répéteur (11), et
- les données reçues par l'intermédiaire du dispositif de transmission (12) peuvent être stockées dans la mémoire (13).

2. Appareil auditif selon la revendication 1, dans lequel l'énergie (18) destinée à une transmission de données (19) à l'aide du dispositif de transmission (12) provient exclusivement de l'appareil auditif (10).

3. Appareil auditif selon la revendication 1 ou 2, comportant un dispositif de traitement du signal (3), dans lequel seule une partie prédéterminée des paramètres du dispositif de traitement du signal (3) peut être modifiée par les données transmises et stockées dans la mémoire (13).

4. Système auditif comportant
- un appareil auditif (10) et un répéteur externe passif (11) selon l'une quelconque des revendications précédentes, dans lequel
- le répéteur (11) comporte une mémoire programmable, et
- les données provenant de la mémoire programmable peuvent être transmises à l'aide du répéteur (11) à l'appareil auditif.

5. Système auditif selon la revendication 4, dans lequel le répéteur possède un élément de réglage (20) permettant de régler manuellement un paramètre transmis à l'appareil auditif par l'intermédiaire du répéteur (11).

6. Procédé de programmation d'un appareil auditif (10), **caractérisé par** le fait de
- stocker des données de programmation dans un répéteur (11) passif extérieur à l'appareil auditif et passif,
- activer le répéteur (11) au moyen de l'appareil auditif (10), et
- transmettre les données de programmation du répéteur (11) à l'appareil auditif (10).

7. Procédé selon la revendication 6, dans lequel l'appareil auditif (10) procède à sa programmation sur le répéteur (11) et appelle ensuite les données de programmation depuis le répéteur (11).

8. Procédé selon la revendication 7, dans lequel, pour appeler les données de programmation, un élément de réglage (20) est actionné manuellement sur l'appareil auditif (10).

9. Procédé selon la revendication 6 ou 7, dans lequel l'appareil auditif (10) reconnaît automatiquement qu'il se trouve à portée de transmission du répéteur (11) afin d'appeler les données de programmation.

10. Procédé selon l'une quelconque des revendications 6 à 9, dans lequel l'énergie (18) destinée à la transmission des données (19) est exclusivement fournie par l'appareil auditif (10).

11. Procédé selon l'une quelconque des revendications 6 à 10, dans lequel l'appareil auditif (10) comporte un dispositif de traitement du signal (3) et dans lequel seule une partie prédéterminée des paramètres du dispositif de traitement du signal (3) est modifiée par les données de programmation transmises.

12. Procédé selon l'une quelconque des revendications 6 à 11, dans lequel un paramètre est réglé manuellement sur le répéteur (11) et est appelé par l'appareil auditif (10).
